# EUROPÄISCHE PATENTSCHRIFT

(11) **EP 0 463 203 B1**
(45) Veröffentlichungstag und Bekanntmachung des Hinweises auf die Patenterteilung: **01.03.1995**
(21) Anmeldenummer: 90112051.9
(22) Anmeldetag: 25.06.1990
(51) Int. Cl.: B22D 11/16

(54) **Führungsverfahren für die elektrischen Antriebe von Rollen einer Stranggiessanlage und Einrichtung zur Durchführung des Verfahrens**
Guide method for electrical inputs of rollers in a continuous casting plant and installation for carrying out this method
Procédé de guidage pour les moteurs électriques de rouleaux d'une installation de coulée continue et dispositif pour la mise en oeuvre de ce procédé

(43) Veröffentlichungstag der Anmeldung: 02.01.1992
(73) Patentinhaber: SIEMENS AKTIENGESELLSCHAFT, 80333 München (DE)
(72) Erfinder: Geisthoff, Georg, Dipl.-Ing., D-8551 Heroldsbach (DE); Nitsche, Hans-Joachim, Dipl.-Ing., D-8520 Erlangen (DE); Engelhardt, Werner, Dipl.-Ing., D-8500 Nürnberg 50 (DE)

(56) Entgegenhaltungen:
- PATENT ABSTRACTS OF JAPAN vol. 8, no. 64 (M-285)(1501),27. März 1984; & JP - A - 58215258 (KAWASAKI) 14.12.1983
- PATENT ABSTRACTS OF JAPAN vol. 9, no. 264 (M-423)(1987), 22. Oktober 1985; & JP - A - 60111752 (KAWASAKI) 18.06.1985
- PATENT ABSTRACTS OF JAPAN vol. 12, no. 416 (M-759)(3263), 4. November 1988;&& JP - A - 63154252 (KOBE STEEL) 27.06.1988

## Beschreibung

Die Erfindung betrifft ein Führungsverfahren für die elektrischen Antriebe von Rollen einer Stranggießanlage sowie eine Einrichtung zur Durchführung des Verfahrens.

Bei einer Stranggießanlage wird der Strang mittels angetriebener Rollen bzw. Rollenpaare aus der Kokille abgezogen und geführt. Die einzelnen Rollen werden elektrisch angetrieben, wobei die Stromversorgung der Antriebe über eine Sammelschiene erfolgt. Die Regelung der Antriebe erfolgt über eine gemeinsame Drehzahlregelung.

Eine derartige Regelung ist insofern nachteilig, als die einzelnen Rollen den Strang unterschiedlich stark antreiben. Ursachen hierfür sind z.B. durch Verschleiß verursachte unterschiedliche Rollendurchmesser oder Serienstreuungen der Antriebsmotore oder nach dem Gießen entstandene Schwankungen in der Strangdicke. Die unterschiedliche Lastaufnahme hat negative Auswirkungen auf die Betriebssicherheit, da durch die unterschiedliche Lastaufnahme der Strang unter Umständen nicht mehr abgezogen wird, obwohl der von allen Motoren zusammen aufbringbare Zug den Strang noch abziehen könnte.

Aus den Patent Abstracts of Japan, Vol. 12, No. 416 (M-759) (3263) ist bekannt, zum Druckschweißen in einer Stranggießanlage zwei beidseits des Strangs anliegende Rollen derart zu regeln, daß die Erhöhung des Geschwindigkeitssollwertes der einen Rolle gleich der Verringerung des Geschwindigkeitssollwertes der anderen Rolle ist.

Aufgabe der vorliegenden Erfindung ist es, ein Verfahren zur individuellen Regelung der Antriebe zur Verfügung zu stellen, wobei ein Lastausgleich zwischen den einzelnen Rollenantrieben erreicht werden soll.

Darüber hinaus soll ein exakter Gleichlauf der Antriebe bezüglich der Umfangsgeschwindigkeiten der Rollen erreicht werden.

Weiterhin sollen bei Störung eines Antriebs ein Weiterbetrieb der anderen Antriebe möglich sein.

Ferner soll eine gleichbleibende Qualität des gegossenen Strangs auch bei einer Änderung der Stahlgüte im Verbundguß erreicht werden.

Die Aufgabe wird durch ein Führungsverfahren für die elektrischen Antriebe von Rollen einer Stranggießanlage gelöst, wobei der Strang durch die angetriebenen Rollen, deren Antriebe über Regler einzeln geregelt sind, aus der Kokille der Stranggießanlage abgezogen wird und wobei die Sollwertvorgabe für die Rollenantriebe, z. B. die Drehzahlvorgabe, lastabhängig erfolgt.

Die Einrichtung zur Durchführung des Verfahrens umfaßt eine Automatisiereinheit, z.B. eine speicherprogrammierbare Steuerung, die zur Anzeige des Betriebszustandes mit einer Anzeigeeinheit und zur Vorgabe von Betriebsparametern, z.B. Gießgeschwindigkeits-Sollwert und Betriebsart, mit einer Eingabeeinheit sowie zur Übermittlung von Sollwerten, z. B. Solldrehzahlen, mit den einzelnen Reglern von Rollenantrieben verbunden ist.

Mit Vorteil sind die einzeln geregelten Rollenantriebe drehzahlgeregelt, wobei für jeden Rollenantrieb aus der Differenz des Iststromes des Rollenantriebes und des Strommittelwertes der Istströme der Rollenantriebe ein Drehzahl-Zusatzsollwert berechnet wird, mit dem eine aus der Gießgeschwindigkeit und dem Rollendurchmesser errechnete Solldrehzahl beaufschlagt wird.

Vorteilhaft werden nur die Antriebe der den Warmstrang führenden Rollen geregelt.

Störungen einzelner Antriebe werden detektiert und gemeldet, worauf diese Antriebe bei dem Führungsverfahren nicht mehr berücksichtigt werden.

Weitere Vorteile und Einzelheiten ergeben sich aus der nachfolgenden Beschreibung eines Ausführungsbeispiels, anhand der Zeichnungen und in Verbindung mit den weiteren Unteransprüchen.

Die FIG zeigt den Prinzipaufbau der Antriebsregelung.

Gemäß der FIG ist eine Automatisiereinheit 1, z.B. eine speicherprogrammierbare Steuerung, mit einer Anzeigeeinheit 2 verbunden. Des weiteren ist die Automatisiereinheit 1 mit einer nicht dargestellten Eingabeeinheit verbunden, von der Sollwerte übermittelt werden. Die Sollwerte umfassen z.B. die Gießgeschwindigkeit v_{G}, die Gießlänge und die Betriebsart der Stranggießanlage. Darüber hinaus ist die Automatisiereinheit 1 über einen Datenbus 6, mit dem alle Drehzahlregler 3, 4, 5 angesprochen werden, sowie über Datenleitungen 7, mit denen einzelne Drehzahlregler 3, 4, 5 angesprochen werden, mit den Drehzahlreglern 3, 4, 5 verbunden. Über den Datenbus 6 werden gemeinsame Informationen, z.B. Kennlinien, übertragen.

Jeder Drehzahlregler 3, 4, 5 regelt einen Rollenantrieb 8, dessen Istwerte, z.B. Istdrehzahl nᵢₛₜ oder Iststrom Iᵢₛₜ, von einem Istwertgeber 9 erfaßt werden.

Über die Datenleitungen 7 werden nur einzelne Regler 3, 4, 5 betreffende Daten übertragen. Derartige Daten sind z.B. Istdrehzahl nᵢₛₜ, Iststrom Iᵢₛₜ, Störungssignal S, Solldrehzahl nₛₒₗₗ oder ein Aktivierungs-/Deaktivierungssignal. Eine Störung wird z.B. detektiert, wenn Istdrehzahl nᵢₛₜ oder Iststrom Iᵢₛₜ unzulässige Werte erreichen.

Darüber hinaus weisen die Drehzahlregler 3, 4, 5 nicht dargestellte Mittel, z.B. Infrarotdetektoren oder ein Wegfolgesystem, zum Detektieren der Belegung mit Warmstrang auf.

Die Drehzahlregler 3, 4, 5 regeln einzeln die Antriebe 8 von Rollen, die den Strang aus der Kokille der Stranggießanlage abziehen. Die Drehzahlsollwerte nₛₒₗₗ der einzelnen Drehzahlregler 3, 4, 5 werden durch die Automatisiereinheit 1 geführt, wobei die Sollwertvorgabe für die Rollenantriebe 8 lastabhängig erfolgt. Dabei werden nur die Antriebe 8 geregelt, deren Rollen den Warmstrang führen. Es wird angenommen, daß eine Rolle den Warmstrang führt, wenn der Iststrom Iᵢₛₜ des Rollenantriebs 8 während einer vorwählbaren Zeitspanne T vom Leerlaufstrom I_{O} um mehr als eine vorwählbare Schwankungsbreite ΔI abweicht und/ oder wenn die Rolle auf den Warmstrang angepreßt ist. Die Rollen können dabei so stark an den Warmstrang angepreßt sein, daß sie den Strang plastisch verformen, also als Walzen wirken.

Die Istströme Iᵢₛₜ werden von den Drehzahlreglern 3, 4, 5 zusammen mit eventuell aufgetretenen Störungen übermittelt. Die Automatisiereinheit 1 berechnet aus den Istströmen Iᵢₛₜ einen Mittelwert Iₘ. Sodann werden in der Automatisiereinheit 1 für jeden geregelten Rollenantrieb 8 die Differenz aus Iststrom Iᵢₛₜ und Strommittelwert Iₘ gebildet. Der Iststrom Iᵢₛₜ wird dabei gegebenenfalls um einen Leerlaufstrom I_{O} vermindert. Die so errechnete Differenz wird mit einer vorwählbaren Konstante p multipliziert. Die Konstante p hat typisch einen Wert von 2 bis 3. Wenn die betreffende Rolle als warmstrangführend registriert ist, wird ein Drehzahl-Zusatzsollwert Δnₛₒₗₗ gemäß der Formel

${\text{Δn}}_{\text{soll}} {\text{= p x (I}}_{\text{ist}} {\text{- I}}_{\text{m}} {\text{) x n}}_{\text{N}} {\text{/ I}}_{\text{N}}$

berechnet. n_{N} und I_{N} sind dabei Nenndrehzahl und Nennstrom des Rollenantriebs 8. Wenn die betreffende Rolle als nicht warmstrangführend registriert ist, wird der Drehzahl-Zusatzsollwert Δnₛₒₗₗ gleich Null gesetzt. Falls nötig wird der Drehzahl-Zusatzsollwert Δnₛₒₗₗ auf einen vorwählbaren Bruchteil, z. B. 3 %, der Nenndrehzahl n_{N} begrenzt. Durch Vergleich des begrenzten Drehzahl-Zusatzsollwerts Δnₛₒₗₗ mit dem Wert vor der Begrenzung wird festgestellt, ob eine Begrenzung nötig war. Wenn ja, wird für diese Rolle ein Verschleißsignal auf der Anzeigeeinheit 2 angezeigt. Der Drehzahl-Zusatzsollwert Δnₛₒₗₗ wird zur Solldrehzahl nₛₒₗₗ addiert, wobei die Solldrehzahl nₛₒₗₗ aus der Gießgeschwindigkeit v_{G} und dem Rollendurchmesser d der betreffenden Rolle ermittelt wird.

Wenn ein Rollenantrieb 8 gestört ist, wird ein Störungssignal S vom zugehörigen Drehzahlregler 3, 4 oder 5 an die Automatisiereinheit 1 gesendet. Dieser Antrieb 8 wird bei der gesamten vorstehend beschriebenen Führung, also weder bei der Strommittelwertbildung noch bei der Sollwertkorrektur, berücksichtigt.

## Patentansprüche

1. Führungsverfahren für die elektrischen Antriebe (8) von Rollen einer Stranggießanlage, wobei der Strang durch die angetriebenen Rollen, deren Antriebe (8) über Regler (3 bis 5) einzeln geregelt sind, aus der Kokille der Stranggießanlage abgezogen wird und wobei die Sollwertvorgabe für die Rollenantriebe (8), z. B. die Drehzahlvorgabe, lastabhängig erfolgt.

2. Führungsverfahren nach Anspruch 1, **dadurch gekennzeichnet,** daß die einzeln geregelten Rollenantriebe (8) drehzahlgeregelt sind, wobei für jeden Rollenantrieb (8) aus der Differenz des Iststromes (Iᵢₛₜ) des Rollenantriebes (8) und des Strommittelwertes (Iₘ) der Istströme (Iᵢₛₜ) der Rollenantriebe (8) ein Drehzahl-Zusatzsollwert (Δnₛₒₗₗ) berechnet wird, mit dem eine aus der Gießgeschwindigkeit (v_{G}) und dem Rollendurchmesser (d) errechnete, Solldrehzahl (nₛₒₗₗ) beaufschlagt wird.

3. Führungsverfahren nach Anspruch 2, **dadurch gekennzeichnet,** daß der Drehzahl-Zusatzsollwert (Δnₛₒₗₗ) proportional zur Differenz des Iststromes (Iᵢₛₜ) und des Strommittelwertes (Iₘ) ist.

4. Führungsverfahren nach Anspruch 2 oder 3, **dadurch gekennzeichnet,** daß die Mittelwertbildung und die Differenzbildung mit um Leerlaufströme (I_{O}) verminderten Istströmen (Iᵢₛₜ) erfolgt.

5. Führungsverfahren nach einem der Ansprüche 1 bis 4, **dadurch gekennzeichnet,** daß nur die Antriebe (8) der den Warmstrang führenden Rollen geregelt werden.

6. Führungsverfahren nach einem der Ansprüche 1 bis 5, **dadurch gekennzeichnet,** daß die Belegung eines Rollenantriebs (8) mit dem Warmstrang dadurch detektiert wird, daß der Istrom (Iᵢₛₜ) des Rollenantriebs (8) während einer vorwählbaren Zeitspanne (T) vom Leerlaufstrom (I_{O}) um mehr als eine vorwählbare Schwankungsbreite (ΔI) abweicht.

7. Führungsverfahren nach einem der Ansprüche 2 bis 6, **dadurch gekennzeichnet,** daß bei Störung eines Rollenantriebs (8) dieser Rollenantrieb (8) bei der Berechnung des Strommittelwertes (Iₘ) nicht berücksichtigt wird.

8. Führungsverfahren nach einem der Ansprüche 2 bis 7, **dadurch gekennzeichnet,** daß ein Verschleiß der Rollen detektiert wird, wenn der berechnete Drehzahl-Zusatzsollwert (Δnₛₒₗₗ) einen vorwählbaren Bruchteil der Solldrehzahl (nₛₒₗₗ) übersteigt, wobei der wirksame Drehzahl- Zusatzsollwert (Δnₛₒₗₗ) auf diesen vorwählbaren Bruchteil der Solldrehzahl (nₛₒₗₗ) begrenzt wird.

9. Einrichtung zur Durchführung des Verfahrens nach einem oder mehreren der Ansprüche 1 bis 8, wobei eine Automatisiereinheit (1), z.B. eine speicherprogrammierbare Steuerung, zur Anzeige des Betriebszustandes mit einer Anzeigeeinheit (2) und zur Vorgabe von Betriebsparametern, z.B. Gießgeschwindigkeits-Sollwert (v_{G}) und Betriebsart, mit einer Eingabeeinheit sowie zur Übermittlung von Sollwerten, z. B. Solldrehzahlen, mit den einzelnen Reglern (3, 4, 5) von Rollenantrieben (8) verbunden ist.

10. Einrichtung nach Anspruch 9, **dadurch gekennzeichnet,** daß die Rollenantriebe (8) Mittel zum Erfassen von Betriebsstörungen aufweisen.

11. Einrichtung nach Anspruch 9 oder 10, **dadurch gekennzeichnet,** daß die Rollenantriebe (8) Mittel zum Erfassen der Anwesenheit des Warmstranges aufweisen.

12. Einrichtung nach Anspruch 9, 10 oder 11, **dadurch gekennzeichnet,** daß die einzelnen Regler (3, 4, 5) Drehzahlregler (3, 4, 5) sind.

13. Einrichtung nach einem der Ansprüche 9 bis 12, **dadurch gekennzeichnet,** daß die Rollen den Strang plastisch verformen, also als Walzen wirken.

## Claims

1. Guide method for the electrical drives (8) of rollers of a continuous casting installation, with the billet being drawn from the casting die of the continuous casting installation by means of the driven rollers, the drives (8) of which are regulated individually by way of regulators (3 to 5), and with the desired-value specification for the roller drives (8), for example the speed specification, taking place in a load-dependent manner.

2. Guide method according to claim 1, characterized in that the individually regulated roller drives (8) are speed-regulated, whereby for each roller drive (8) an additional desired speed value (Δn_{desired}) is calculated from the difference of the actual current (I_{actual}) of the roller drive (8) and the mean current value (Iₘ) of the actual currents (I_{actual}) of the roller drives (8), with which additional desired speed value a desired speed (n_{desired}) calculated from the casting speed (v_{G}) and the roller diameter (d) is loaded.

3. Guide method according to claim 2, characterized in that the additional desired speed value (Δn_{desired}) is proportional to the difference of the actual current (I_{actual}) and the mean current value (Iₘ).

4. Guide method according to claim 2 or 3, characterized in that the mean-value formation and the difference formation take place with actual currents (I_{actual}) reduced by no-load currents (I_{O}).

5. Guide method according to one of claims 1 to 4, characterized in that only the drives (8) of the rollers guiding the hot billet are regulated.

6. Guide method according to one of claims 1 to 5, characterized in that the covering of a roller drive (8) with the hot billet is detected in that the actual current (I_{actual}) of the roller drive (8) deviates from the no-load current (I_{O}) during a preselectable interval (T) by more than a preselectable fluctuation width (ΔI).

7. Guide method according to one of claims 2 to 6, characterized in that with disturbance of a roller drive (8) this roller drive (8) is not considered in the calculation of the mean current value (Iₘ).

8. Guide method according to one of claims 2 to 7, characterized in that wear of the rollers is detected if the calculated additional desired speed value (Δn_{desired}) exceeds a preselectable fraction of the desired speed (n_{desired}), with the effective additional desired speed value (Δn_{desired}) being limited to this preselectable fraction of the desired speed (n_{desired}).

9. Device for carrying out the method according to one or more of claims 1 to 8, with an automation unit (1), for example a memory-programmable control unit, being connected to a display unit (2) for the display of the operational state, to an input unit for the specification of operational parameters, for example desired casting-speed value (v_{G}) and operational type, and to the individual regulators (3, 4, 5) of roller drives (8) for the transfer of desired values, for example desired speeds.

10. Device according to claim 9, characterized in that the roller drives (8) have means for detecting operational disturbances.

11. Device according to claim 9 or 10, characterized in that the roller drives (8) have means for detecting the presence of the hot billet.

12. Device according to claim 9, 10 or 11, characterized in that the individual regulators (3, 4, 5) are speed regulators (3, 4, 5).

13. Device according to one of claims 9 to 12, characterized in that the rollers deform the billet plastically, that is to say they operate as drums.

## Revendications

1. Procédé de guidage pour les dispositifs d'entraînement électrique (8) de rouleaux d'une installation de coulée continue, selon lequel la barre est tirée de la coquille de l'installation de coulée continue par les rouleaux entraînés, dont les dispositifs d'entraînement (8) sont réglés individuellement au moyen de régulateurs (3 à 5), et selon lequel la prédétermination de la valeur de consigne pour les dispositifs d'entraînement (8) des rouleaux, par exemple la prédétermination de la vitesse de rotation, s'effectue en fonction de la charge.

2. Procédé de guidage suivant la revendication 1, caractérisé par le fait que les vitesses de rotation des dispositifs d'entraînement (8), réglés individuellement, des rouleaux, sont réglées, et pour chaque dispositif d'entraînement (8) d'un rouleau est calculée, à partir de la différence entre le courant réel (I_{réel}) du dispositif d'entraînement (8) du rouleau et la valeur moyenne (Iₘ) des courants réels (I_{réel}) des dispositifs d'entraînement (8) des rouleaux, une valeur de consigne supplémentaire (Δs_{consigne}) de la vitesse de rotation, à partir de laquelle est appliquée une vitesse de rotation de consigne (n_{consigne}) calculée à partir de la vitesse de coulée (v_{G}) et du diamètre (D) des rouleaux.

3. Procédé de guidage suivant la revendication 2, caractérisé par le fait que la valeur de consigne additionnelle (Δn_{consigne}) de la vitesse de rotation est proportionnelle à la différence entre le courant réel (I_{réel}) et la valeur moyenne (Iₘ) du courant.

4. Procédé de guidage suivant la revendication 2 ou 3, caractérisé par le fait que la formation de la valeur moyenne et la formation de la différence s'effectuent avec des courants réels (I_{réel}) diminués de courants de marche à vide (I_{O}).

5. Procédé de guidage suivant l'une des revendications 1 à 4, caractérisé par le fait que seuls les dispositifs d'entraînement (8) des rouleaux guidant la barre chaude sont réglés.

6. Procédé de guidage suivnt l'une des revendications 1 à 5, caractérisé par le fait que l'occupation d'un dispositif d'entraînement (8) d'un rouleau par la barre chaude est détectée par le fait que le courant réel (I_{réel}) du dispositif d'entraînement (8) du rouleau s'écarte, de plus d'une largeur de variation (ΔI) pouvant être présélectionnée, du courant de marche à vide (I_{O}) pendant un intervalle de temps (T) pouvant être présélectionné.

7. Procédé de guidage suivant l'une des revendications 2 à 6, caractérisé par le fait que dans le cas d'une perturbation d'un dispositif d'entraînement (8) d'un rouleau, ce dispositif d'entraînement (8) n'est pas pris en compte lors du calcul de la valeur moyenne (Iₘ) du courant.

8. Procédé de guidage suivant l'une des revendications 2 à 7, caractérisé par le fait qu'une usure des rouleaux est détectée lorsque la valeur de consigne additionnelle calculée (Δn_{consigne}) de la vitesse de rotation dépasse une fraction pouvant être présélectionnée de la valeur de rotation de consigne (n_{consigne}), la valeur de consigne additionnelle efficace (Δn_{consigne}) de la vitesse de rotation étant limitée à cette fraction pouvant être présélectionnée de la vitesse de rotation de consigne (n_{consigne}).

9. Dispositif pour la mise en oeuvre du procédé suivant une ou plusieurs des revendications 1 à 8, dans lequel une unité d'automatisation (1), par exemple une unité de commande programmable en mémoire, est reliée à l'unité d'affichage (2) pour l'affichage de l'état de fonctionnement et est reliée à une unité d'entrée pour la détermination de paramètres de fonctionnement, par exemple de la valeur de consigne (v_{G}) de la vitesse de coulée et du type de fonctionnement, et aux différents régulateurs (3,4,5) de dispositifs d'entraînement (8) des rouleaux pour la transmission de valeurs de consigne, par exemple de vitesses de rotation de consigne.

10. Dispositif suivant la revendication 9, caractérisé par le fait que les dispositifs d'entraînement (8) des rouleaux possèdent des moyens pour détecter des perturbations de fonctionnement.

11. Dispositif suivant la revendication 9 ou 10, caractérisé par le fait que le dispositif d'entraînement (8) des rouleaux comporte des moyens pour détecter la présence de la barre chaude.

12. Dispositif suivant la revendication 9, 10 ou 11, caractérisé par le fait que les différents régulateurs (3,4,5) sont des régulateurs de vitesse de rotation (3,4,5).

13. Dispositif suivant l'une des revendications 9 à 12, caractérisé par le fait que les rouleaux déforment plastiquement la barre, c'est-à-dire agissent en tant que cylindres.
